# EUROPÄISCHE PATENTSCHRIFT

(11) **EP 0 199 925 B1**
(45) Veröffentlichungstag und Bekanntmachung des Hinweises auf die Patenterteilung: **08.08.1990**
(21) Anmeldenummer: 86102417.2
(22) Anmeldetag: 25.02.1986
(51) Int. Cl.: B05C 1/06

(54) **Vorrichtung zum Aufbringen eines Primers auf ein Kunststoffprofil oder dergleichen**
Device for applying a primer to a profile or the like of plastic material
Dispositif pour appliquer une couche primaire sur un profil ou analogue en matière plastique

(30) Priorität: 28.02.1985 DE 3507104
(43) Veröffentlichungstag der Anmeldung: 05.11.1986
(73) Patentinhaber: Hans Helling Kunststoffwerk GmbH & Co., D-4517 Hilter (DE)
(72) Erfinder: Helling, Wilhelm, D-4517 Hilter 1 (DE)
(74) Vertreter: Goddar, Heinz J., Dr.

(56) Entgegenhaltungen:
- EP-A- 0 137 860
- DE-A- 1 765 156
- DE-A- 1 954 906
- DE-A- 2 509 181
- DE-A- 2 845 651
- US-A- 4 059 358
- US-A- 4 095 555

## Beschreibung

Die Erfindung betrifft eine Vorrichtung zum Aufbringen eines Primers auf ein Kunststoffprofil oder dergleichen.

Beim Beschichten von Kunststoffprofilen od. dgl., bei dem bspw. auf das Profil zunächst ein Primer und dann eine Folie aufgebracht werden, hat es sich als vorteilhaft erwiesen, die Folie unmittelbar nach dem Extrudieren des Kunstoffprofils aufzubringen, so daß eine ansonsten erforderliche Reinigung des extrudierten Kunststoffprofils von Staub o. dgl. nicht erforderlich ist.

Es ist bereits vorgeschlagen, für diesen Zweck Spritzpistolen vorzusehen, mit deren Hilfe der Primer auf das extrudierte Kunststoffprofil aufgesprühtwird. Es hatsich jedoch gezeigt, daß bei der Vielzahl der Formen und Konturen der zu ummantelnden Profile das Einrichten der Spritzpistolen für den Primerauftrag sowie die Überwachung des Spritzbildes, das durch Spritzdruck, Spritzluft und Düsenabstand zur Profiloberfläche bestimmtwird, bei komplizierten Profilen sehr aufwendig sein kann und über einen längeren Produktionszeitraum nur schwer reproduzierbar ist.

Der Erfindung liegt die Aufgabe zugrunde, eine Vorrichtung zum Aufbringen eines Primers auf ein extrudiertes Kunststoffprofil zu schaffen, bei der bei einfachem Einrichten ein gleichbleibender Primerauftrag auf das anschließend mit einer Folie zu ummantelnde Kunststoffprofil gewährleistet ist.

Erfindungsgemäß wird diese Aufgabe gelöst durch eine aus mit Durchbrüchen zur Durchführrung des Kunststoffprofils versehene Dichtelemente aufweisende, en mit dem aufzubringenden Primer getränktes Faservliesmaterial aufnehmende, mit Mitteln zum Tränken des Faservliesmateials mit dem Primer, mit Mitteln zum Andrükken des Faservliesmaterials an das Kunststoffprofil und mit einer Ablauföffnung versehene Wanne.

Dabei kann vorgesehen sein, daß die Mittel zum Andrücken des Faservliesmaterials gegen das Kunststoffprofil wenigstens einen mittels wenigstens einer auf einer Spindelstange oder dergleichen geführten Flügelmutter in Richtung auf das Kunststoffprofil anzuziehenden Filzstreifen oder dergleichen aufweisen, wobei vorzugsweise zwei Paare von Filzstreifen vorgesehen sind.

Die Erfindung sieht weiterhin vor, daß die Mittel zum Tränken des Faservliesmaterials (8) mindestens eine diesem Primer im Überschuß zuführende Dosierpistole aufweisen.

Auch kann vorgesehen sein, daß mindestens zwei zwischen den Paaren von Filzstreifen angeordnete Dosierpistolen vorgesehen sind.

Eine weitere Ausführungsform der Erfindung zeichnet sich dadurch aus, daß die Wanne an ihren senkrecht zur Durchlaufrichtung des Kunststoffprofils liegenden Stirnseiten abnehmbare Wandungen aufweist, die aus jeweils zwei Blechen oder dergleichen mit dazwischen liegendem abdichtenden, gegenüber der Primerlösung resistenten Schaumstoffmaterial oder dergleichen gebildet sind.

Auch kann erfindungsgemäß vorgesehen sein, daß die Bleche mit dem dazwischen liegenden Schaumstoffmaterial jeweils sowohl mittels Gewindestangen und Flügelmuttern einerseits zusammengehalten als auch andererseits mit den übrigen Komponenten der Wanne dicht verbunden sind.

Eine weitere Ausführungsform der Erfindung ist gekennzeichnet durch in die Wanne einzusetzende, den Teil des Kunststoffprofils, auf den der Primer nicht aufzubringen ist, abschirmende Abdeckbleche oder dergleichen.

Auch kann erfindungsgemäß vorgesehen sein daß die Abdeckbleche mit überschüssigem Primer den Abfluß erlaubenden Durchbrüchen versehen sind.

Weitere Merkmale und Vorteile der Erfindung ergeben sich aus den Ansprüchen und der Beschreibung, in der Ausführungsbeispiele der erfindungsgemäßen Vorrichtung anhand einer Zeichnung erläutert sind. Dabei zeigt:
Fig. 1 einen Längsschnitt durch ein Ausführungsbeispiel der Vorrichtung nachdererfindung; und
Fig. 2 einen Querschnitt durch ein anderes Ausführungsbeispiel, mit Abdeckblechen.

Die die Wanne bildenden Wandungen 1 sind mit Durchbrüchen versehen, durch die das Kunststoffprofil, auf das der Primer aufzubringen ist, geführt werden. Auf beiden Seiten der Wanne sind auf Gewindestangen Dichtelemente aufgesetzt, die aus zwei einen gegenüber dem Lösungsmittel des Primers resistenten Schaumstoff sandwichartig zwischen sich einschließen. Mittels Flügelschrauben 3 können diese Dichtelemente unmittelbar an die Wandung 1 herangedrückt werden.

Die Wanne nimmt ein synthetisches Faservliesmaterial 8 auf, welches über Dosierpistolen 9 mit dem Primer getränkt ist. Um für den grewünschten Andruck des Faservliesmaterials 8 an das Kunststoffprofil zu sorgen, sind zwei Paare von Filzstreifen 7 vorgesehen, die mittels einer auf einer Spindel geführten Flügelmutter 6 aufeinander zu bewegt werden können, wobei das zwischen den Filzstreifen 7 und dem Kunststoffprofil liegenden Faservliesmaterial mit dem jeweils gewünschten Druck an dem Kunststoffprofil anliegt. Die Wandungen 1 der Wanne sowie die Bleche 5 und das Schaumstoffmaterial 4 Dichtelemente sind mit Durchbrüchen versehen, durch die das Kunststoffprofil geführt ist, wobei die Durchbrüche in den Wandungen 1 und den Blechen 5 etwas größer sind als der Querschnitt des Profils. Der Schaumstoff 4 der Dichtelemente dagegen liegt fest an dem Kunststoffprofil an, so daß ein Austritt von Primer vermieden ist. Überschüssiger Primer verbleibt vielmehr in der Wanne und läuft nach unten durch die in diese vorgesehenen Ablauföffnung 2 ab. Dosierpistolen 9 dienen dem Aufbringen des Primers.

Bei der in Fig. 2 gezeigten Ausführungsform sind besondere Abdeckbleche 10 aus einem Edelstahl vorgesehen, die in Langlöchern 11 in der Wandung 1 der Wanne verstellt werden können. Diese Abdeckbleche 10 weisen weiter Durchbrüche auf, die ein Abfließen des überschüssigen Primers in Richtung auf die Abflußöffnung 2 erlauben.

Die vorgeschlagene Vorrichtung zum Aufbringen von Primer auf extrudierte Kunststoffprofile sichert einen gleichbleibenden Primerauftrag auf die anschließend zu ummantelnde Profiloberfläche, ohne daß zuvor ein zeitaufwendiges Einrichten erforderlich ist. Die weiter vorgesehenen Abdeckbleche ermöglichen es darüber hinaus sicherzustellen, daß lediglich auf einen Teil der Oberrfläche des Kunststoffprofils Primer aufgebracht wird.

Der für die Abdichtung der Wanne sorgende Schaumstoff 4 besteht vorteilhaft aus einem Polyäthylen, wobei auf eine gute Kompressibilität und ein gutes Rückstellvermögen zu achten ist.

Die vorgeschlagene Anordnung sichert eine einfache optische Überwachung, eine sichere, gleichmäßige Benetzung aller zu ummantelnden Profilflächen und vermeidet das Auftreten von Sprühnebeln, wie sie bei dem Verdüsen der Primerlösung durch Spritzpistolen ansonsten entstehen.

Die in der vorstehenden Beschreibung, in der Zeichnung sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Vorrichtung zum Aufbringen eines Primers auf ein Kuststoffprofil oder dergl., gekennzeichnet durch eine mit Durchbrüchen zur Durchführung des Kunststoffprofils versehene, Dichtelemente (4, 5) aufweisende, ein mit dem aufzubringenden Primer getränktes Faservliesmaterial (8) aufnehmende und mit Mitteln (9) zum Tränken des Faservliesmaterials (8) mit dem Primer, mit Mitteln (6, 7) zum Andrücken des Faservliesmaterials an das Kunststoffprofil und mit einer Ablauföffnung (2) versehene Wanne (1).

2. Vorrichtung nach Anspruch 1, dadurch gekennzeichnet, daß die Mittel zum Andrücken des Faservliesmaterials (8) gegen das Kunststoffprofil wenigstens einen mittels wenigstens einer auf einer Spindelstange oder dergleichen geführten Flügelmutter (6) in Richtung auf das Kunststoffprofil anzuziehenden Filzstreifen (7) oder dergleichen aufweisen.

3. Vorrichtung nach Anspruch 2, dadurch gekennzeichnet, daß zwei paare von Filzstreifen (7) vorgesehen sind.

4. Vorrichtung nach einem der vorangehenden Ansprüche, dadurch gekennzeichnet, daß die Mittel zum Tränken des Faservliesmaterials (8) midestens eine diesen Primer im Überschuß zuführende Dosierpistoler (9) aufweisen.

5. Vorrichtung nach Anspruch 3 und 4, dadurch gekennzeichnet, daß mindestens zwei zwischen den Paaren von Filzstreifen (7) angeordnete Dosierpistolen (9) vorgesehen sind.

6. Vorrichtung nach einem der vorangehenden Ansprüche, dadurch gekennzeichnet, daß die Wanne (1) an ihren senkrecht zur Durchlaufrichtung des Kunststoffprofils liegenden Stirnseiten abnehmbare Wandungen aufweist, die aus jeweils zwei Blechen (5) oder dergleichen mit dazwischen liegendem abdichtenden, gegenüber der Primerlösung resistenten Schaumstoffmaterial (4) oder dergleichen gebildet sind.

7. Vorrichtung nach Anspruch 6, dadurch gekennzeichnet, daß die Bleche (5) mit dem dazwischen liegenden Schaumstoffmaterial (4) jeweils sowohl mittels Gewindestangen und Flügelmuttern (3) einerseits zusammengehalten als auch andererseits mit den übrigen Komponenten der Wanne (1) dicht verbunden sind.

8. Vorrichtung nach einem der vorangehenden Ansprüche, gekennzeichnet durch in die Wanne (1) einzusetzende, den Teil des Kunststoffprofils, auf den der Primer nicht aufzubringen ist, abschirmende Abdeckbleche (10) oder dergleichen.

9. Vorrichtung nach Anspruch 8, dadurch gekennzeichnet, daß die Abdeckbleche (10) mit überschüssigem Primer den Abfluß erlaubenden Durchbrüchen (12) versehen sind.

## Revendications

1. Dispositif pour l'application d'un apprêt sur un profilé en matière plastique ou analogue, caractérisé par une cuve (1) pourvue d'ouvertures de passage pour le profilé en matière plastique, comportant des éléments d'étanchéité (4, 5), recevant un non-tissé de fibres (8) imprégné avec l'apprêt à appliquer, et pourvue de moyens (9) pour effectuer l'imprégnation du non-tissé de fibres (8) avec l'apprêt, de moyens (6, 7) pour presser le non-tissé de fibres contre le profilé en matière plastique, et d'une ouverture d'écoulement (2).

2. Dispositif selon la revendication 1, caractérisé en ce que les moyens pour presser le non-tissé de fibres (8) contre le profilé en matière plastique, comportent au moins une bande de feutre (7) ou analogue, destinée à être serrée en direction du profilé en matière plastique à l'aide d'au moins un écrou à oreilles (6) guidé sur une tige filetée ou similaire.

3. Dispositif selon la revendication 2, caractérisé en ce que sont prévues deux paires de bandes de feutre (7).

4. Dispositif selon l'une des revendications précédentes, caractérisé en ce que les moyens pour imprégner le non-tissé de fibre (8) comportent au moins un pistolet doseur (9) amenant l'apprêt, en excès.

5. Dispositif selon les revendications 3 et 4, caractérisé en ce que sont prévus au moins deux pistolets doseurs (9) agencés entre les deux paires de bandes de feutre (7).

6. Dispositif selon l'une des revendications précédentes, caractérisé en ce que la cuve (1) présente, sur ses faces frontales perpendiculaires à la direction de passage du profilé en matière plastique, des parois amovibles qui sont chacune constituées de deux tôles (5) ou éléments similaires, entre lesquelles est disposé un matériau du type mousse (4) ou analogue, destiné à assurer l'étanchéité et résistant à la solution d'apprêt.

7. Dispositif selon la revendication 6, caractérisé en ce que les tôles avec la mousse (4) qui y est intercalée, sont, au moyen de tiges filetées et d'écrouis à oreilles (3), d'une part maintenues entreelles, et d'autre part reliées de manière jointive aux autres composants de la cuve (1).

8. Dispositif selon l'une des revendications précédentes, caractérisé par des tôles de protection (10) ou analogues destinées à être insérées dans la cuve (1) et constituant un écran pour la partie du profilé en matière plastiquè sur laquelle ne doit pas être appliqué l'apprêt.

9. Dispositif selon la revendication 8, caractérisé en ce que les tôles de protection (10) sont pourvues d'ouvertures (12) autorisant l'écoulement de l'excédent d'apprêt.

## Claims

1. Apparatus for applying a primer to a plastics profile or the like, characterised by a bath (1) provided with apertures for the passage of the plastics profile, and comprising sealing elements (4, 5), said bath accommodating fibre fleece material (8) impregnated with the primer for application, and having means (9) for impregnating the fibre fleece material (8) with the primer, means (6, 7) for pressing the fibre fleece material against the plastics profile, and an outflow aperture (2).

2. Apparatus according to claim 1, characterised in that the means for pressing the fibre fleece material (8) against the plastics profile comprise at least one felt strip (7) or the like adapted to be pulled towards the plastics profile by means of at least one wing nut (6) guided on a spindle or the like.

3. Apparatus according to claim 2, characterised in that two pairs of felt strips (7) are provided.

4. Apparatus according to any one of the preceding claims, characterised in that the means for impregnating the fibre fleece material (8) comprise at least one metering gun (9) which supplies said primer in excess.

5. Apparatus according to claims 3 and 4, characterised in that at least two metering guns (9) are provided between the pairs of felt strips (7).

6. Apparatus according to any one of the preceding claims, characterised in that the bath (1) has removable walls at its end faces situated perpendicularly to the direction of passage of the platics profile, said walls being formed in each case by two metal plates (5) or the like having disposed therebetween a sealing foam material (4) or the like which is resistant to the primer solution.

7. Apparatus according to claim 6, characterised in that the plates (5) together with the foam material (4) disposed therebetween are, on the one hand, held together by screw rods and wing nuts (3) and, on the other hand, are connected to the other components of the bath (1) in sealing-tight relationship.

8. Apparatus according to any one of the preceding claims, characterised by cover plates (10) or the like which are adapted to be inserted into the bath (1) and which shield that part of the plastics profile to which the primer is not to be applied.

9. Apparatus according to claim 8, characterised in that the cover plates (10) are provided with apertures (12) allowing the excess primer to flow off.
